# EUROPÄISCHE PATENTSCHRIFT

(11) **EP 2 321 589 B1**
(45) Veröffentlichungstag und Bekanntmachung des Hinweises auf die Patenterteilung: **26.08.2015**
(21) Anmeldenummer: 09736109.1
(22) Anmeldetag: 28.08.2009
(51) Int. Cl.: F25B 9/00, F25B 30/02, F24D 11/02

(54) **HOCHTEMPERATURWÄRMEPUMPE UND VERFAHREN ZU DEREN REGELUNG**
HIGH TEMPERATURE HEAT PUMP AND METHOD FOR THE CONTROL THEREOF
POMPE À CHALEUR HAUTE TEMPÉRATURE ET SON PROCÉDÉ DE RÉGLAGE

(30) Priorität: 10.09.2008 DE 102008046620
(43) Veröffentlichungstag der Anmeldung: 18.05.2011
(73) Patentinhaber: thermea. Energiesysteme GmbH, 01705 Freital (DE)
(72) Erfinder: WOBST, Eberhard, 01156 Dresden (DE); OBERLÄNDER, Steffen, 01705 Freital (DE)
(74) Vertreter: Kaufmann, Sigfrid
(86) Internationale Anmeldenummer: PCT/DE2009/001210
(87) Internationale Veröffentlichungsnummer: WO 2010/028622

(56) Entgegenhaltungen:
- JP-A- 2002 106 988
- JP-A- 2002 162 123
- JP-A- 2005 337 626
- WHITE S D ET AL: "Modelling the performance of a transcritical CO2 heat pump for high temperature heating" INTERNATIONAL JOURNAL OF REFRIGERATION, ELSEVIER, PARIS, FR, Bd. 25, Nr. 4, 1. Juni 2002 (2002-06-01), Seiten 479-486, XP004354955 ISSN: 0140-7007
- STENE J: "RESIDENTIAL CO2 HEAT PUMP SYSTEM FOR COMBINED SPACE HEATING AND HOT WATER HEATING" SCIENCE ET TECHNIQUE DU FROID - REFRIGERATION SCIENCE ANDTECHNOLOGY, PARIS, FR, 29. August 2004 (2004-08-29), Seite COMPLETE, XP000962560 ISSN: 0151-1637

## Beschreibung

Die Erfindung betrifft eine Hochtemperaturwärmepumpe zur Erwärmung eines Fluids, vorzugsweise Wasser, auf ein Temperaturniveau bis 150°C, die mit Kohlendioxid als Kältemittel im transkritischen Bereich betrieben wird. Die Wärmepumpe eignet sich besonders für die industrielle Wärmeerzeugung und Wärmerückgewinnung sowie für Methoden zur Energiespeicherung, bei denen heißes Wasser als Speichermedium eingesetzt wird.

Wärmepumpen, die mit Kohlendioxid (R744) als Kältemittel betrieben werden, gewinnen zunehmend an Bedeutung. Kohlendioxid ist ein natürliches Kältemittel und zeichnet sich durch ein vielfach geringeres Treibhauspotential als herkömmliche Kältemittel, wie z.B. Fluorkohlenwasserstoffe, aus. Im Gegensatz zu den anderen natürlichen Kältemitteln ist Kohlendioxid weder giftig, wie z.B. Ammoniak und Propylenether, noch kann es mit Luft explosive Gemische bilden, wie z.B. Propan und Butan.

Der kritische Punkt des Kohlendioxids liegt bei 31,1 °C und 73,6 bar. Da Wärmepumpen praktisch immer zur Erzeugung höherer Temperaturen eingesetzt werden, werden sie zwangsläufig im transkritischen Bereich betrieben.

In DE 10 2005 044 029 B3 ist eine Wärmepumpe beschrieben, deren Kältemittelkreislauf mit einem Enthitzer, einem Verdampfer, einem Verdichter und einem Drosselorgan im überkritischen Bereich betrieben wird. Die Wärmepumpe weist eine Steuereinheit zum steuern des Drosselorgans auf. Das Drosselorgan wird in Abhängigkeit eines ersten Druckes auf der Hochdruckseite des Kältemittelkreislaufes betrieben, wenn eine zulässige Überhitzung des Kältemittels im Kältemittelkreislauf vorhanden ist. Wenn sich das Kältemittel im Kältemittelkreislauf außerhalb der zulässigen Überhitzung befindet, wird das Drosselorgan in Abhängigkeit einer ersten Temperatur vor dem Verdichter betrieben.

Mit WO 2004/057245 A1 ist eine Wärmepumpe beschrieben, bei der durch Überhitzung des Kältemittels vor der Ansaugseite des Verdichters eine Erhöhung der Temperatur des Kältemittels am Ausgang des Verdichters bewirkt wird, ohne dass der Druck des Kältemittels auf der Ausgangsseite des Verdichters zusätzlich erhöht wird. Die Überhitzung soll beispielsweise mit einem Gegenstrom-Wärmetauscher erzielt werden. So wird die gewünschte Erwärmung von Wasser auf 60-90°C erreicht.

In mit Kohlendioxid betriebenen Wärmepumpen werden häufig sog. innere Wärmeübertrager eingesetzt, mit denen Wärme von wärmerem, aus den Gaskühlern in den Verdampfer zurückfließendem, Kohlendioxid auf kälteres, aus dem Verdampfer austretendes, Kohlendioxid übertragen wird. Mit inneren Wärmeübertragern wird einerseits eine Erhöhung der Enthalpieänderung Δ H erreicht, andererseits wird jedoch die Dichte des Kältemittels und infolgedessen auch der Kältemittel-Massenstrom verringert. Bei der Verwendung von Kohlendioxid als Kältemittel können mittels innerer Wärmeübertrager die Leistungszahlen von Wärmepumpen erhöht werden, da hier die vorteilhafte Erhöhung der Enthalpieänderung die nachteilige Verringerung der Dichte überwiegt.

EP 1 396 689 A1 offenbart einen Kältemittelkreislauf, der aus einem Verdichter, einem Wärmetauscher, einem Kältemittelsammler, einem Expansionsventil und einem Verdampfer besteht. Um das Kältemittel nach dem Austritt aus dem Wärmetauscher und vor dem Eintritt in den Kältemittelsammler weiter abzukühlen, strömt dieses durch einen inneren Wärmetauscher. Die dem Kältemittel entzogene Energie wird dem Kältemittel wieder zugeführt, nachdem es den Verdampfer verlassen hat und bevor es wieder in den Verdichter eintritt. Bei Kohlendioxid-Wärmepumpen mit kleineren Leistungen im Bereich von 5 bis 50 kW, die zur Versorgung von Ein- und Mehrfamilienhäusern mit Warmwasser und zum Beheizen eingesetzt werden, ist meist eine Regelung des Hochdruckes installiert. Dem Verdampfer ist ein Kältemittelsammler nachgeschaltet, der aus dem Verdampfer austretendes flüssiges Kohlendioxid aufnimmt. Mit derartigen Wärmepumpen können allerdings keine optimalen Leistungszahlen erreicht werden, da die Kältemitteleinspritzung in den Verdampfer nicht geregelt wird und nicht vermieden werden kann, dass flüssiges Kohlendioxid aus dem Verdampfer austritt. Bei Wärmepumpen mit kleineren Leistungen werden diese Nachteile jedoch üblicherweise aufgrund der geringeren Herstellungskosten in Kauf genommen.

Eine Übertragung dieses Prinzips auf Wärmepumpen mit größeren Leistungen von 0,5 bis 20 MW, wie sie z.B. zur Erzeugung von Wärme in Industrieanlagen eingesetzt werden, ist jedoch nicht akzeptabel. Im Vergleich zu Wärmepumpen für den haustechnischen Bereich haben solche Wärmepumpen einen wesentlich höheren Anschaffungspreis. Deshalb fallen die Mehrkosten für eine verbesserte Regelung weniger ins Gewicht, während andererseits durch eine Verbesserung der Leistungszahl ein höherer absoluter Energiegewinn erzielt wird.

Schließlich wird in JP 2002 162123 A eine mit Kohlendioxid als Kältemittel betriebene Hochtemperaturwärmepumpe mit einem Verdampfer, mindestens einem inneren Wärmeübertrager, einem Verdichter, drei in Reihe geschalteten Verflüssigern (Gaskühlern), einem Kältemittelsammler und einem Kältemitteleinspritzventil gezeigt, bei der der Eingang des Kältemittelssammlers über ein regelbares Entspannungsventil sowie über den ersten inneren Wärmeübertrager mit dem Austritt der Reihenschaltung der Gaskühler und der Ausgang des Kältemittelsammlers mit dem Entspannungsventil verbunden ist. Ein weiterer innerer Wärmeübertrager, der der Erwärmung des Kohlendioxids vor Eintritt in den Verdichter mittels Heißwasser dient, ist kältemittelseitig zwischen den Ausgang des ersten inneren Wärmeübertragers und den Eingang des Verdichters geschaltet. Mit der Wärmepumpe sollen Temperaturen bis 150°C erreichbar sein.

Mit dieser Wärmepumpe, die die Prozessführung verbessert, jedoch keine Regelung eines feststehenden Prozesses, insbesondere keine Regelung des Volumenstroms des Heißwassers ermöglicht, wird die anstehende Aufgabe der Erfindung nicht gelöst.

Der Erfindung liegt die Aufgabe zugrunde, eine mit Kohlendioxid als Kältemittel betriebene Wärmepumpe zu schaffen, die gleichzeitig eine Regelung der Kältemittelüberhitzung im Verdampfer, des Hochdrucks im Gaskühlersystem und der Erwärmung des Kältemittels vor dem Verdichter durch innere Wärmeübertrager ermöglicht, wodurch hohe Heißwasseraustrittstemperaturen erzielbar sind. Mit dem Verfahren sollen hohe Leistungszahlen erreichbar sein.

Diese Aufgabe wird erfindungsgemäß durch die Merkmale der Ansprüche 1 und 2 gelöst. Weitere vorteilhafte Ausführungen und Verwendungen ergeben sich aus den Ansprüchen 3 bis 13.

Ausgegangen wird von einer Hochtemperaturwärmepumpe zur Erwärmung eines Fluids auf Temperaturen bis zu 150°C, die mit Kohlendioxid als Kältemittel im transkritischen Bereich betrieben wird. Dabei ist vorgesehen, als Fluid vorzugsweise Wasser einzusetzen, das auf Temperaturen von 100 bis 130°C erhitzt wird. Die Wärmepumpe besteht aus einem Verdampfer, mindestens zwei inneren Wärmeübertragern, einem Verdichter, einem oder mehreren in Reihe geschalteten Gaskühlern, einem Kältemittelsammler und mindestens einem Kältemitteleinspritzventil.

Der Eintritt des Kältemittelsammlers ist über ein Regelventil (und über den ersten inneren Wärmetauscher) mit dem (kältemittelseitigen) Austritt der Reihenschaltung der Gaskühler und der Ausgang des Kältemittelsammlers mit dem Kältemitteleinspritzventil verbunden. Mit dieser Anordnung kann durch das Regelventil der Hochdruck in den Gaskühlern eingestellt werden.

Die Leistungszahl der Wärmepumpe erreicht bei einer bestimmten Höhe des Drucks in den Gaskühlern ihren maximalen Wert. Bei einer weiteren Erhöhung des Drucks steigt zwar die Heißwasseraustrittstemperatur, die Leistungszahl nimmt jedoch ab. Erfindungsgemäß wird der Regelkreis auch dazu genutzt, die Heißwasseraustrittstemperatur durch Anheben des Drucks zu erhöhen. Um die hierdurch verursachte Verringerung der Leistungszahl so gering wie möglich zu halten, wird der Druck nur soweit erhöht, dass die erforderliche Heißwasseraustrittstemperatur genau erreicht wird.

Ab bestimmten Werten des Drucks werden durch weitere Druckerhöhung nur noch geringe Steigerungen der Heißwasseraustrittstemperatur erreicht, während die Leistungszahlen nach wie vor stark abnehmen. Folglich ist es notwendig, in der Regelung für den Wert des Hochdrucks eine maximale Grenze zu hinterlegen, bei dem der Nachteil der Verringerung der Leistungszahl den Vorteil der Temperaturerhöhung überwiegt.

Nach Maßgabe der Erfindung ist neben dem ersten inneren Wärmeübertrager, der eine Vorerwärmung des zum Verdichter strömenden Kohlendioxids durch das von den Gaskühlern zurückströmende Kohlendioxid bewirkt, um das Kohlendioxid vor dem Eintritt in den Verdichter weiter zu erwärmen, ein zweiter anwendungsbezogener innerer Wärmeübertrager, in dem das Kohlendioxid durch das von der Wärmepumpe erzeugte heiße Wasser erwärmt wird, eingesetzt. Der zweite innere Wärmeübertrager ist kältemittelseitig zwischen den Ausgang des ersten inneren Wärmeübertragers und den Eingang des Verdichters geschaltet.

Da die Gaskühler das Wasser jeweils auf unterschiedliche Temperaturniveaus erwärmen und zur Vorerwärmung des Kohlendioxids kein hohes Temperaturniveau erforderlich ist, ist der wasserseitige Eingang des zweiten inneren Wärmeübertragers über mindestens ein Regelventil (3-Wege-Ventil) mit dem Gaskühler wasseraustrittsseitig verbunden, dessen kältemittelseitiger Ausgang über den ersten inneren Wärmetauscher mit dem Kältemittelsammler verbunden ist; dieser Gaskühler erzeugt das Wasser mit dem niedrigsten Temperaturniveau.

Erfindungsgemäß wird bei der Wärmepumpe die Kältemittelüberhitzung über den Zustrom des Kältemittels in den Verdampfer und der Hochdruck in den Gaskühlern über den Volumenstrom des Kohlendioxids aus den Gaskühlern in den Kältemittelsammler geregelt.

Zur Regelung der Kältemittelüberhitzung wird der Druck und die Temperatur des Kohlendioxids am Austritt des Verdampfers gemessen, daraus die Kältemittelüberhitzung ermittelt und diese in einer Regeleinheit mit einem Sollwert verglichen. Bei einer Unterschreitung des Sollwerts wird der Zustrom von Kohlendioxid in den Verdampfer mittels eines Kältemitteleinspritzventil gedrosselt, bei einer Überschreitung wird entsprechend der Zustrom durch Öffnen des Kältemitteleinspritzventils erhöht.

Als Kältemitteleinspritzventil des Verdampfers wird entweder ein druckgeregeltes thermostatisches Ventil oder ein elektronisches Ventil verwendet, das mittels Temperatursensoren für die Verdampfungstemperatur und die Kältemittelaustrittstemperatur aus dem Verdampfer geregelt wird.

Zur Regelung des Hochdrucks in den Gaskühlern, wird der Hochdruck in einer der Kältemittelrohrleitungen zwischen Verdichteraustritt und Kältemittelsammler mit einem dort angeordneten Drucksensor gemessen. Mittels eines Reglers wird der Istwert mit dem Sollwert verglichen. Falls keine Temperaturerhöhung des Heißwassers durch eine Druckerhöhung in den Gaskühlern erforderlich ist, entspricht der Sollwert dem Druckwert, bei dem die Wärmepumpe mit maximaler Leistungszahl arbeitet; andernfalls liegt er, der notwendigen Temperaturerhöhung entsprechend, darüber. Bei einer Unterschreitung des Sollwerts wird mittels des zwischen Gaskühleraustritt und Kältemittelsammler angeordneten Regelventils der Strom des Kohlendioxids aus den Gaskühlern in den Kältemittelsammler gedrosselt, bei einer Überschreitung wird entsprechend der Strom des Kohlendioxids erhöht.

Zur weiteren Erhöhung der Leistungszahl der Wärmepumpe ist zusätzlich zu der Regelung der Kältemittelüberhitzung und des Hochdrucks noch eine stufenweise Regelung der Wärmepumpe auf den Temperaturwert des Heißwassers vorgesehen.

Hierzu wird die Temperatur des Heißwassers gemessen und in einem Regler mit einem Sollwert verglichen. Bei einer Überschreitung des Sollwerts wird mit Hilfe eines 3-Wege-Ventils mit Stellantrieb sowie eines Bypasses mehr und bei einer Unterschreitung weniger Kohlendioxid am ersten und am zweiten inneren Wärmeübertrager vorbeigeführt.

Wenn bereits der gesamte Kältemittelstrom durch den ersten und zweiten Wärmeübertrager geleitet und dennoch die Solltemperatur des Heißwassers nicht erreicht wird, dann wird zusätzlich mittels eines weiteren 3-Wege-Ventils mit Stellantrieb der Volumenstrom des Heißwassers durch den zweiten inneren Wärmeübertrager erhöht.

Wenn die Solltemperatur des Heißwassers nicht erreicht wird, obwohl bereits der gesamte Kältemittelstrom durch den ersten und zweiten Wärmeübertrager geleitet wird und außerdem der Volumenstrom des Heißwassers durch den zweiten inneren Wärmeübertrager bereits den Maximalwert erreicht hat, dann wird der Druck in den Gaskühlern erhöht.

Wenn die Solltemperatur des Heißwassers nicht erreicht wird, obwohl bereits der gesamte Kältemittelstrom durch den ersten sowie den zweiten Wärmeübertrager geleitet wird und der Volumenstrom des Heißwassers durch den zweiten inneren Wärmeübertrager und der Druck in den Gaskühlern ihre maximalen Regelgrenzen erreicht haben, dann wird zuletzt der Heißwasservolumenstrom durch die Gaskühler verringert.

Der Heißwasservolumenstrom durch die Gaskühler wird über die Drehzahl der Wasserpumpe des Wasserkreislaufs, mittels eines Drosselventils oder über einen mittels eines 3-Wege-Ventils regelbaren Bypasses zur Wasserpumpe, der einen teilweisen Rückfluss des Heißwassers bewirkt, eingestellt.

Betrachtet man den Kreisprozess von mit Kohlendioxid betriebenen Wärmepumpen im Temperatur-Entropie-Diagramm (T-s-Diagramm), dann stellt man fest, dass die Abkühlung des Kohlendioxids in den Gaskühlern längs einer gebogenen Linie erfolgt. Die dadurch bedingte Erwärmung des Wassers erfolgt im T-s-Diagramm längs von Geradenabschnitten, die unterhalb der gebogenen Linie des Kohlendioxids verlaufen. Dabei stellt die zwischen der gebogenen Linie und den Geradenabschnitten liegende Fläche die beim Wärmeübertragungsprozess auftretende Verlustleistung dar. Folglich wird der Wärmeübertrag umso effektiver, je genauer der gebogenen Linie des Kohlendioxids mit einer Anzahl n Geradenabschnitten gefolgt wird. Hierzu werden allerdings n Gaskühler benötigt, die jeweils Wasser auf n verschiedene Temperaturniveaus erwärmen. Es ist also jeweils der apparative Aufwand gegen die dadurch erreichte Steigerung des Wirkungsgrades abzuwägen.

Der Kreisprozess einer mit Kohlendioxid betriebenen Wärmekraftmaschine verläuft in umgekehrter Richtung, ist ansonsten jedoch nahezu identisch.

Mit einer erfindungsgemäßen Wärmepumpe mit n Gaskühlern kann Energie mit vergleichsweise hohem Wirkungsgrad gespeichert und wieder entnommen werden, indem das von den Gaskühlern erwärmte Wasser mit n verschiedenen Temperaturniveaus in n separaten Warmwasserspeichern gespeichert und zur Entnahme der Energie das Wasser einer mit Kohlendioxid betriebenen Wärmekraftmaschine mit n Verdampfern zugeführt wird. Um hohe Wirkungsgrade zu erreichen, müssen die n Temperaturwerte der Gaskühler und der Verdampfer bezüglich des Kältemittelkreislaufs korrelieren.

Bei industriellen Herstellungsprozessen wird für die einzelnen Prozessschritte sehr oft Wärme auf unterschiedlichen Temperaturniveaus benötigt. In einer weiteren vorteilhaften Verwendung der erfindungsgemäßen Wärmepumpe mit n Gaskühlern wird das heiße Wasser mit n Temperaturniveaus dazu genutzt, Industrieanlagen gezielt mit Wasser auf den für die Einzelschritte des Herstellungsprozesses benötigten Temperaturniveaus zu versorgen.

Zudem soll die Wärmepumpe vorrangig zur Erzeugung von Warmwasser mit einer Temperatur von 65°C eingesetzt werden. Wenn der diesbezügliche Bedarf gedeckt ist, kann die Wärmepumpe aber auch die Gebäudeheizung unterstützen. Dazu ist z. B. bei einer Fußbodenheizung eine Vorlauftemperatur von 40°C ausreichend. In diesem Fall wird die Vorlauftemperatur mittels der Regelkreise in umgekehrter Reihenfolge heruntergeregelt.

Die Erfindung wird nachfolgend anhand eines Ausführungsbeispiels näher erläutert; hierzu zeigen:
- Fig. 1:: Anlagenschema einer Wärmepumpe mit zwei Gaskühlern;
- Fig. 2:: T-s-Diagramm des Wärmepumpenprozesses einer Wärmepumpe mit zwei Gaskühlern.

Bei der mit Kohlendioxid als Kältemittel betrieben Wärmepumpe, die mit zwei Gaskühlern 2, 3 ausgestattet ist, wird im Verdampfer 6 Wärme von einer Wärmequelle mittels eines Flüssigkeits- oder Gasstromes auf das Kohlendioxid übertragen (Fig. 1). Der ein- und ausgehende Flüssigkeits- bzw. Gasstrom ist jeweils mit t_{WQE} und t_{WQA} bezeichnet.

Vom Verdampfer 6 strömt das Kohlendioxid zum 3-Wege-Ventil 18, das mittels des Reglers 16, in dem der Temperaturwert des Heißwassers t_{HWA2} (oder t_{HWA1}) mit einem vorgegebenen Sollwert verglichen wird, und des Stellantriebs 17 gesteuert wird. Ist der reale Temperaturwert des Wassers höher als der Sollwert, wird das 3-Wege-Ventil 18 so eingestellt, dass mehr Kohlendioxid über den Bypass 9 an der Serienschaltung des ersten inneren Wärmeübertragers 4 und zweiten inneren Wärmeübertragers 5 vorbeigeführt wird. Ist der reale Temperaturwert niedriger, wird mehr Kohlendioxid durch die inneren Wärmeübertrager 4, 5 zum Verdichter 1 geleitet.

Im Verdichter 1 wird der Druck des Kohlendioxids von ca. 45 auf ca.130 bar erhöht. Dabei steigt die Temperatur des Kohlendioxids von weniger als 50 auf bis zu 150°C. Das bis zu 150°C heiße Kohlendioxid wird zuerst durch den ersten Gaskühler 2 und anschließend durch den zweiten Gaskühler 3 geleitet. Die Gaskühler 2, 3 wirken als Wärmeübertrager, sodass im ersten Gaskühler 2 das Kohlendioxid abgekühlt und gleichzeitig heißes Wasser mit einer Temperatur t_{HWA2} bis zu 145°C und im Gaskühler 3 heißes Wasser mit einer Temperatur t_{HWA1} von ca. 70°C erzeugt wird.

Nach Verlassen des zweiten Gaskühlers 3 gelangt das Kohlendioxid durch den ersten inneren Wärmeübertrager 4 über das Regelventil 15 in den Kältemittelsammler 7. Das Regelventil 15 wird vom Regler 13, der den Hochdruck in einer der Kältemittelleitungen zwischen dem Austritt des Verdichters 1 sowie dem Eintritt in das Regelventil 15 misst und diesen mit dem Sollwert des Hochdrucks vergleicht, gesteuert. Der Druck in den Gaskühlern 2, 3 wird bei einer Unterschreitung des Sollwerts dadurch erhöht, dass mittels des Regelventils 15 und des Stellantriebs 14 der Strom des aus dem Gaskühler abfließenden Kohlendioxids gedrosselt wird. Bei einer Überschreitung des Sollwerts wird entsprechend der Strom des abfließenden Kohlendioxids erhöht.

Vom Kältemittelsammler 7 wird das Kohlendioxid zum Kältemitteleinspritzventil 8 des Verdampfers 6, das über die elektronische Regeleinheit 12 gesteuert wird, geleitet. Die Regeleinheit 12 misst über Temperatursensoren die Verdampfungstemperatur sowie die Kältemittelaustrittstemperatur aus dem Verdampfer 6 und ermittelt daraus die Kältemittelüberhitzung (Überhitzung des Kohlendioxids). Diese wird mit einem Sollwert verglichen. Bei einer Unterschreitung des Sollwerts wird mittels des Kältemitteleinspritzventils 8 der Zustrom von Kohlendioxid zum Verdampfer 6 gedrosselt und bei eine Überschreitung durch Öffnen des Kältemitteleinspritzventils 8 erhöht.

Mit der Wasserpumpe 11 wird zunächst kühles Wasser in den zweiten Gaskühler 3 gefördert. Mittels des Reglers 19, des Stellantriebs 20 und des über der Wasserpumpe liegenden Bypasses 22, der einen teilweisen Rückfluss des Wassers von der Druck- zur Saugseite der Pumpe bewirkt, wird die eingehende Wassermenge geregelt. Im Regler 19 wird der aktuelle Temperaturwert t_{HWA2} (bzw. t_{HWA1}) gemessen und mit dem vorgegebenen Sollwert verglichen. Sofern die 3-Wege-Ventile 18 und 24 bereits mittels des Reglers 16 sowie das Regelventil 15 mittels des Reglers 13 bis zur Regelgrenze gesteuert sind, der Sollwert jedoch noch nicht erreicht ist, wird mittels des 3-Wege-Ventils 21 die Wassermenge durch den Bypass 22 erhöht.

Nach Verlassen des zweiten Gaskühlers 3 wird ein Teil des Wassers, das nunmehr die Temperatur t_{HWA1} (auch als Mitteltemperatur genannt) hat, mit Hilfe des 3-Wege-Ventils 10 abgezweigt. Das restliche Wasser wird zum 3-Wege-Ventil 24 geleitet, das den Wasserstrom in einen Strom durch den ersten Gaskühler 2 und einen Strom durch den zweiten inneren Wärmeübertrager 5 aufteilt. Mittels des 3-Wege-Ventils 24 und des Stellantriebs 23 wird der Wasserstrom durch den zweiten inneren Wärmeübertrager 5 erhöht, falls der aktuelle Temperaturwert t_{HWA2} (bzw. t_{HWA1}) unterhalb des Sollwerts liegt und bereits mittels des 3-Wege-Ventils 18 das gesamte Kohlendioxid durch die Reihenschaltung der beiden inneren Wärmeübertrager 4, 5 geleitet wird.

Aus dem inneren Wärmeübertrager 5 tritt Wasser mit einer Temperatur t_{HWA3} aus. Da die Temperatur t_{HWA3} nur geringfügig kleiner als die Temperatur t_{HWA1} ist, wird dieses Wasser dem Wasser der Temperatur T_{HWA1} beigemischt.

Aus dem T-s-Diagramm des Prozesses der Wärmepumpe (Fig. 2) ist ersichtlich, dass bereits mit zwei Geradenabschnitten, die die Gaskühler 2, 3 repräsentieren, eine vergleichsweise gute Anpassung an die gebogen verlaufende Kurve, die die Abkühlung des Kohlendioxids repräsentiert, möglich ist, wenn die Lage der Mitteltemperatur (gekennzeichnet durch den Schnittpunkt der beiden Geradenabschnitte) mit Hilfe des 3-Wege-Ventils 10 auf einen Wert von ca. 80°C geregelt wird. Aus dem Diagramm ist auch ersichtlich, dass bei der Verwendung von nur einem Gaskühler erhebliche Wärmeübertragungsverluste auftreten würden.

### Liste der verwendeten Bezugszeichen

- 1: Verdichter
- 2: erster Gaskühler
- 3: zweiter Gaskühler
- 4: innerer Wärmeübertrager (Kältemittel/Kältemittel)
- 5: innerer Wärmeübertrager (Kältemittel/Heißwasser)
- 6: Verdampfer
- 7: Kältemittelsammler
- 8: Kältemitteleinspritzventil
- 9: Bypass (innerer Wärmeübertrager)
- 10: 3-Wege-Ventil (Einstellung der Mitteltemperatur)
- 11: Wasserpumpe
- 12: Regeleinheit (Verdampfereinspritzung)
- 13: Regler (Hochdruck)
- 14: Stellantrieb (Hochdruck)
- 15: Regelventil (Hochdruck)
- 16: Regler (Eingangstemperatur Kompressor)
- 17: Stellantrieb (Eingangstemperatur Kompressor)
- 18: 3-Wege-Ventil (Eingangstemperatur Kompressor)
- 19: Regler (eingehende Wassermenge)
- 20: Stellantrieb (eingehende Wassermenge)
- 21: 3-Wege-Ventil (eingehende Wassermenge)
- 22: Bypass (zur Wasserpumpe)
- 23: Stellantrieb (Wassermenge durch inneren Wärmeübertrager)
- 24: 3-Wege-Ventil (Wassermenge durch inneren Wärmeübertrager)

## Patentansprüche

1. Hochtemperaturwärmepumpe zur Erwärmung eines Fluids auf ein Temperaturniveau bis zu 150°C, die mit Kohlendioxid als Kältemittel im transkritischen Bereich betrieben wird, mit einem Verdampfer (6), mindestens einem inneren Wärmeübertrager (4), einem Verdichter (1), einem oder mehreren in Reihe geschalteten Gaskühlern (2, 3), einem Kältemittelsammler (7) und einem Kältemitteleinspritzventil (8), wobei der Eingang des Kältemittelsammlers (7) über ein Regelventil (15) sowie über den ersten inneren Wärmeübertrager (4) mit dem Austritt der Reihenschaltung der Gaskühler (2, 3) und der Ausgang des Kältemittelsammlers (7) mit dem Entspannungsventil (8) verbunden ist, und ein weiterer anwendungsbezogener innerer Wärmeübertrager (5), der der Erwärmung des Kohlendioxids vor Eintritt in den Verdichter (1) mittels Heißwasser dient, kältemittelseitig zwischen den Ausgang des ersten inneren Wärmeübertragers (4) und den Eingang des Verdichters (1) geschaltet ist, **dadurch gekennzeichnet, dass** der wasserseitige Eingang des zweiten inneren Wärmeübertragers (5) über mindestens ein Regelventil (24) mit dem wasserseitigen Ausgang desjenigen Gaskühlers (3) verbunden ist, dessen kältemittelseitiger Ausgang am ersten inneren Wärmeübertrager (4) angeschlossen ist.

2. Verfahren zur Regelung der Hochtemperatur-Wärmepumpe nach Patentanspruch 1, **dadurch gekennzeichnet, dass**
- der Kältemitteldruck (p₀) und die Kältemitteltemperatur (t₀) am Austritt des Verdampfers (6) gemessen, daraus die Kältemittelüberhitzung ermittelt und diese in einer Regeleinheit (12) mit einem Sollwert verglichen wird, wobei bei Unterschreitung des Sollwerts durch das Kältemitteleinspritzventil (8) des Verdampfers (6) der Zustrom von Kohlendioxid zum Verdampfer (6) gedrosselt und bei einer Überschreitung durch Öffnen des Kältemitteleinspritzventils (8) erhöht wird,
- der Hochdruck (p_{KKA}) in einer der Kältemittelrohrleitungen zwischen Verdichteraustritt und dem Eintritt in das Regelventil (15) gemessen wird, mittels des Reglers (13) der Istwert mit einem Sollwert, der, falls keine Temperaturerhöhung des Heißwassers über eine Druckerhöhung in den Gaskühlern (2, 3) erforderlich ist, dem Druckwert, bei dem die Hochtemperaturwärmepumpe mit maximaler Leistungszahl arbeitet, entspricht und andernfalls der notwendigen Temperaturerhöhung entsprechend über diesem Druckwert liegt, verglichen wird, wobei bei einer Unterschreitung des Sollwerts mittels des zwischen dem inneren Wärmeübertrager (4) und dem Kältemittelsammler (7) angeordneten Regelventils (15) der Strom des Kohlendioxids aus den Gaskühlern (2, 3) in den Kältemittelsammler (7) gedrosselt und bei einer Überschreitung erhöht wird.

3. Verfahren nach Anspruch 2, **dadurch gekennzeichnet, dass** als Kältemitteleinspritzventil (8) ein druckgeregeltes thermostatisches Ventil eingesetzt wird.

4. Verfahren nach Anspruch 2, **dadurch gekennzeichnet, dass** als Kältemitteleinspritzventil (8) ein elektronisches Ventil eingesetzt wird, das mittels Temperatursensoren für die Verdampfungstemperatur und die Kältemittelaustrittstemperatur aus dem Verdampfer (6) geregelt wird.

5. Verfahren nach Anspruch 2 bis 4, **dadurch gekennzeichnet, dass** die Temperatur des Heißwassers gemessen und im Regler (16) mit einem Sollwert verglichen wird, wobei bei einer Überschreitung des Sollwerts mehr und bei einer Unterschreitung weniger Kohlendioxid am ersten (4) und am zweiten inneren Wärmeübertrager (5) vorbeigeführt wird.

6. Verfahren nach Anspruch 5, **dadurch gekennzeichnet, dass**, falls bei hohen Volumenströmen des Heißwassers mittels des 3-Wege-Ventils (18) bereits der gesamte Kältemittelstrom durch den ersten (4) und zweiten inneren Wärmeübertrager (5) geleitet wird und die Solltemperatur des Heißwassers nicht erreicht wird, mittels eines 3-Wege-Ventils (24) mit Stellantrieb (23) der Volumenstrom des Heißwassers durch den zweiten inneren Wärmeübertrager (5) erhöht wird.

7. Verfahren nach Anspruch 6, **dadurch gekennzeichnet, dass**, falls der Volumenstrom des Heißwassers durch den zweiten inneren Wärmeübertrager (5) am Maximalwert angelangt ist und die Solltemperatur des Heißwassers nicht erreicht wird, der Druck in den Gaskühlern (2, 3) erhöht wird.

8. Verfahren nach Anspruch 7, **dadurch gekennzeichnet, dass**, falls die Drücke in den Gaskühlern (2, 3) an ihren Maximalwerten angelangt sind und die Solltemperatur des Heißwassers nicht erreicht wird, der Heißwasservolumenstrom durch die Gaskühler (2, 3) verringert wird.

9. Verfahren nach Anspruch 8, **dadurch gekennzeichnet, dass** der Heißwasservolumenstrom durch die Gaskühler (2, 3) über einen mittels des Reglers (19), des Stellantriebs (20) und des 3-Wege-Ventils (21) regelbaren Bypasses (22) für das Heißwasser, der einen teilweisen Rückfluss des Heißwassers bewirkt, eingestellt wird.

10. Verfahren nach Anspruch 8, **dadurch gekennzeichnet, dass** der Heißwasservolumenstrom durch die Gaskühler (2, 3) über die Drehzahl einer Wasserpumpe (11) des Wasserkreislaufs oder mittels eines Drosselventils, eingestellt wird.

11. Verwendung der Wärmepumpe nach Anspruch 1 zur Energiespeicherung, wobei die Wärmepumpe n Gaskühler aufweist, die jeweils n separate Warmwasserspeicher mit Wasser auf unterschiedlichem Temperaturniveau beliefern, und zur Entnahme der Energie das Wasser der n Warmwasserspeicher jeweils durch einen von n kühlmittelseitig in Reihe geschalteten Verdampfern einer mit Kohlendioxid betriebenen Wärmekraftmaschine geleitet wird, wobei jeweils die Wassertemperaturwerte in den n Gaskühlern der Wärmepumpe und in den ebenfalls n Verdampfern der Kraftmaschine entlang des Strömungsweges in diesen Apparaten gezielt an die für den Wärmetransport erforderlichen Temperaturdifferenzen angepasst werden.

12. Verwendung der Wärmepumpe nach Anspruch 1 zur Energiespeicherung, wobei die Wärmepumpe n Gaskühler aufweist, die jeweils n Wärmeverbraucher auf unterschiedlichen Temperaturniveaus versorgen.

13. Verwendung der Wärmepumpe nach Anspruch 1 für die Erwärmung von Fluiden für technologische Prozesse, Wassererwärmung, Heizung oder beliebigen Kombinationen der Anwendungen mit jeweils unterschiedlichen Sollwerten für Heißwasservorlauftemperaturen durch die Abfolge des Eingriffs der einzelnen Regelkreise gemäß Verfahren nach den Ansprüchen 3 sowie 6 bis 11.

## Claims

1. A high-temperature heat pump for heating a fluid to a temperature level up to 150°C, said pump being operated in the transcritical range with carbon dioxide as coolant, comprising an evaporator (6), at least one inner heat exchanger (4), a compressor (1), one or more gas coolers (2, 3) connected in series, a coolant collector (7), and a coolant injection valve (8), wherein the inlet of the coolant collector (7) is connected via a control valve (15) and via the first inner heat exchanger (4) to the exit of the series connection of the gas coolers (2, 3), and the outlet of the coolant collector (7) is connected to the relief valve (8), and a further application-based inner heat exchanger (5), which is used to heat the carbon dioxide by means of hot water prior to entry into the compressor (1), is connected on the coolant side between the outlet of the first inner heat exchanger (4) and the inlet of the compressor (1), **characterised in that** the water-side inlet of the second inner heat exchanger (5) is connected via at least one control valve (24) to the water-side outlet of the gas cooler (3), of which the coolant-side outlet is connected to the first inner heat exchanger (4).

2. A method for controlling the high-temperature heat pump according to claim 1, **characterised in that**
- the coolant pressure (po) and the coolant temperature (to) are measured at the exit of the evaporator (6), coolant overheating is determined on this basis, and this is compared in a control unit (12) with a target value, wherein, if the temperature falls below the target value, the inflow of carbon dioxide to the evaporator (6) is throttled by the coolant injection valve (8) of the evaporator (6), and, if the temperature exceeds the target value, the inflow of carbon dioxide to the evaporator (6) is increased by opening the coolant injection valve (8),
- the high pressure (p_{KKA}) in one of the coolant pipelines between the compressor exit and the entry into the control valve (15) is measured and the actual value is compared by means of the controller (13) with a target value, which, if no temperature increase of the hot water via a pressure increase in the gas coolers (2, 3) is necessary, corresponds to the pressure value at which the high-temperature heat pump operates with maximum coefficient of performance, and otherwise the necessary temperature increase lies above this pressure value accordingly, wherein, if the temperature falls below the target value, the flow of the carbon dioxide from the gas coolers (2, 3) into the coolant collector (7) is throttled by means of the control valve (15) arranged between the inner heat exchanger (4) and the coolant collector (7) and is increased if the temperature exceeds the target value.

3. The method according to Claim 2, **characterised in that** a pressure-controlled thermostatic valve is used as coolant injection valve (8).

4. The method according to Claim 2, **characterised in that** an electronic valve is used as coolant injection valve (8) and is controlled by means of temperature sensors for the evaporation temperature and the coolant exit temperature from the evaporator (6).

5. The method according to Claim 2 to 4, **characterised in that** the temperature of the hot water is measured and is compared with a target value in the controller (16), wherein, if the temperature exceeds the target value, more carbon dioxide is passed by the first (4) and the second inner heat exchanger (5), and, if the temperature falls below the target value, less carbon dioxide is passed by the first (4) and the second inner heat exchanger (5).

6. The method according to Claim 5, **characterised in that**, if at high volume flow rates of the hot water by means of the 3-way valve (18) the total coolant flow is already conveyed through the first (4) and second inner heat exchanger (5) and the target temperature of the hot water is not reached, the volume flow rate of the hot water through the second inner heat exchanger (5) is increased by means of a 3-way valve (24) with actuating drive (23).

7. The method according to Claim 6, **characterised in that**, if the volume flow rate of the hot water through the second inner heat exchanger (5) reaches the maximum value and the target temperature of the hot water is not reached, the pressure in the gas coolers (2, 3) is increased.

8. The method according to Claim 7, **characterised in that**, if the pressures in the gas coolers (2, 3) have reached their maximum values and the target temperature of the hot water is not reached, the hot water volume flow rate through the gas coolers (2, 3) is reduced.

9. The method according to Claim 8, **characterised in that** the hot water volume flow rate through the gas coolers (2, 3) is adjusted via a bypass (22) for the hot water, which bypass can be controlled by means of the controller (19), the actuating drive (20) and the 3-way valve (21) and brings about a partial return flow of the hot water.

10. The method according to Claim 8, **characterised in that** the hot water volume flow rate through the gas coolers (2, 3) is adjusted via the rotational speed of a water pump (11) of the water circuit or by means of a throttle valve.

11. Use of the heat pump according to Claim 1 for storing energy, wherein the heat pump has n gas coolers, which each supply n separate hot water stores with water at a different temperature level, and, for removal of the energy, the water of the n hot water stores is conveyed in each case through one of n evaporators, connected in series on the coolant side, of a heat engine operated with carbon dioxide, wherein the water temperature values in the n gas coolers of the heat pump and in the likewise n evaporators of the heat engine are in each case adapted selectively along the flow path into these apparatuses to the temperature differences necessary for the heat transport.

12. Use of the heat pump according to Claim 1 for storing energy, wherein the heat pump has n gas coolers, which each supply n heat consumers at different temperature levels.

13. Use of the heat pump according to Claim 1 for the heating of fluids for technological processes, water heating, heating, or any combinations of the applications each with different target values for hot water inflow temperatures by the sequence of the intervention of the individual control loops in accordance with methods according to Claims 3 and 6 to 11.

## Revendications

1. Pompe à chaleur haute température pour le chauffage d'un fluide à un niveau de température jusqu'à 150 °C, qui fonctionne avec du dioxyde de carbone dans la zone transcritique en tant que réfrigérant, avec un évaporateur (6), au moins un échangeur de chaleur interne (4), un compresseur (1), un ou plusieurs refroidisseurs de gaz (2, 3) montés en série, un accumulateur de produit réfrigérant (7) et une soupape d'injection de produit réfrigérant (8), dans laquelle l'entrée de l'accumulateur de produit réfrigérant (7) est reliée avec la sortie du montage en série des refroidisseurs de gaz (2, 3) par l'intermédiaire d'une soupape de réglage (15) ainsi que par l'intermédiaire du premier échangeur de chaleur interne (4), et la sortie de l'accumulateur de produit réfrigérant (7) est reliée avec la soupape de détente (8), et un autre échangeur de chaleur interne (5) répondant aux besoins qui sert au chauffage du dioxyde de carbone avant l'entrée dans le compresseur (1) au moyen d'eau chaude, qui est branché du côté du produit réfrigérant entre la sortie du premier échangeur de chaleur interne (4) et l'entrée du compresseur (1), **caractérisée en ce que** l'entrée du côté de l'eau du deuxième échangeur de chaleur interne (5) est reliée avec le refroidisseur de gaz (3) étant situé à la sortie du côté de l'eau par l'intermédiaire d'au moins une soupape de réglage (24), dont la sortie du coté du produit réfrigérant est raccordée au premier échangeur de chaleur interne (4).

2. Procédé de régulation d'une pompe à chaleur haute température selon la revendication 1, **caractérisé en ce que**
- la pression du produit réfrigérant (po) et la température du produit réfrigérant (to) sont mesurées à la sortie de l'évaporateur (6), on en déduit la surchauffe du produit réfrigérant et celle-ci est comparée à une valeur souhaitée dans une unité de régulation (12), où lors d'une valeur inférieure à la valeur souhaitée, le flux d'arrivée du dioxyde de carbone vers l'évaporateur (6) est limité par un étranglement et est augmenté pour un dépassement par l'ouverture de la soupape d'injection de produit réfrigérant (8),
- la haute pression (p_{KKA}) est mesurée dans l'une des conduites de produit réfrigérant entre la sortie de compresseur et l'entrée dans la soupape de réglage (15), la valeur réelle est comparée avec une valeur souhaitée au moyen du régulateur (13), valeur souhaitée qui, si aucune élévation de la température de l'eau chaude par une augmentation de la pression dans les refroidisseurs de gaz (2, 3) n'est nécessaire, correspond à la valeur de la pression à laquelle la pompe à chaleur haute température travaille avec un rendement maximal, et autrement est supérieure à cette valeur de pression correspondant à l'élévation de température nécessaire, dans lequel, pour une valeur inférieure à la valeur souhaitée le flux de dioxyde de carbone provenant des refroidisseurs de gaz (2, 3) est limité par étranglement dans l'accumulateur de produit réfrigérant (7) au moyen de la soupape de réglage (15) disposée entre l'échangeur de chaleur interne (4) et l'accumulateur de produit réfrigérant (7), et est augmenté pour une valeur supérieure.

3. Procédé selon la revendication 2, **caractérisé en ce qu'**une soupape thermostatique réglée par la pression est insérée en tant soupape d'injection de produit réfrigérant (8).

4. Procédé selon la revendication 2, **caractérisé en ce qu'**une soupape électronique est employée en tant que soupape d'injection de produit réfrigérant (8), qui est régulée au moyen de capteurs de température pour la température d'évaporation et la température de sortie du produit réfrigérant provenant de l'évaporateur (6).

5. Procédé selon les revendications 2 à 4, **caractérisé en ce que** la température de l'eau chaude est mesurée et comparée à une valeur souhaitée dans le régulateur (16), dans lequel, pour un dépassement de la valeur souhaitée, davantage de dioxyde de carbone est apporté dans le premier (4) et le deuxième échangeur de chaleur (5) et pour une valeur inférieure, moins de dioxyde de carbone y est amené.

6. Procédé selon la revendication 5, **caractérisé en ce que**, dans le cas où déjà le flux de produit réfrigérant total a traversé le premier (4) et le deuxième échangeur de chaleur interne (5) au moyen d'une soupape à trois voies (18) pour des volumes d'écoulement élevés d'eau chaude, et où la température souhaitée de l'eau chaude n'est pas atteinte, le volume d'écoulement de l'eau chaude à travers le deuxième échangeur de chaleur interne (5) est augmenté au moyen d'une soupape à 3 voies (24) avec un actuateur (23).

7. Procédé selon la revendication 6, **caractérisé en ce que**, si le volume d'écoulement de l'eau chaude à travers le deuxième échangeur de chaleur interne (5) est arrivé à sa valeur maximale et si la température souhaitée de l'eau chaude n'est pas atteinte, la pression est augmentée dans les refroidisseurs de gaz (2, 3).

8. Procédé selon la revendication 7, **caractérisé en ce que**, si les pressions dans les refroidisseurs de gaz (2, 3) sont arrivées à leurs valeurs maximales et si la température souhaitée de l'eau chaude n'est pas atteinte, le volume d'écoulement d'eau chaude à travers les refroidisseurs de gaz (2, 3) est diminué.

9. Procédé selon la revendication 8, **caractérisé en ce que** le volume d'écoulement d'eau chaude à travers les refroidisseurs de gaz (2, 3) est réglé par l'intermédiaire d'un by-pass (22) pour l'eau chaude réglable au moyen du régulateur (19), de l'actuateur (20) et de la soupape à 3 voies (21), qui provoque un reflux partiel de l'eau chaude.

10. Procédé selon la revendication 8, **caractérisé en ce que** le volume d'écoulement de l'eau chaude à travers les refroidisseurs de gaz (2, 3) est réglé par l'intermédiaire du nombre de tours d'une pompe à eau (11 ) du circuit d'eau ou au moyen d'une soupape d'étranglement.

11. Utilisation de la pompe à chaleur selon la revendication 1 pour le stockage d'énergie, où la pompe à chaleur présente n refroidisseurs de gaz qui alimentent respectivement n accumulateurs d'eau chaude séparés avec de l'eau à un niveau de température variable, et pour la récupération de l'énergie, l'eau des n accumulateurs d'eau chaude est respectivement conduite à travers un parmi n évaporateurs montés en série du coté du produit réfrigérant d'un moteur thermique entraîné avec du dioxyde de carbone, où chaque fois, les valeurs de la température de l'eau dans les n refroidisseurs à gaz de la pompe à chaleur et également dans les n évaporateurs du moteur thermique sont ajustées de manière ciblée le long du trajet de l'écoulement dans ces appareils aux différences de température nécessaires pour le transport de la chaleur.

12. Utilisation de la pompe à chaleur selon la revendication 1 pour le stockage d'énergie, où la pompe à chaleur présente n refroidisseurs de gaz qui, à leur tour, alimentent n utilisateurs de chaleur à différents niveaux de température.

13. Utilisation de la pompe à chaleur selon la revendication 1 pour le chauffage de fluides pour des processus technologiques, le chauffage de l'eau, le chauffage ou des combinaisons au choix des utilisations avec, chaque fois, des valeurs souhaitées différentes pour les températures de départ d'eau chaude, par le déroulement de l'intervention de boucles individuelles d'après le procédé selon les revendications 3, ainsi que 6 à 11.
